# EUROPÄISCHE PATENTSCHRIFT

(11) **EP 3 233 320 B1**
(45) Veröffentlichungstag und Bekanntmachung des Hinweises auf die Patenterteilung: **05.05.2021**
(21) Anmeldenummer: 15813016.1
(22) Anmeldetag: 14.12.2015
(51) Int. Cl.: B21C 47/24

(54) **ANLAGE ZUM UMSETZEN UND TRANSPORT VON COILS SOWIE VERFAHREN ZUM UMRÜSTEN EINER DERARTIGEN ANLAGE**
SYSTEM FOR TRANSFERRING AND TRANSPORTING COILS AND A METHOD FOR RETROFITTING SUCH A SYSTEM
INSTALLATION DE TRANSFERT ET DE TRANSPORT DE BOBINES ET PROCÉDÉ D'ADAPTATION D'UN TEL SYSTÈME

(30) Priorität: 15.12.2014 DE 102014225882
(43) Veröffentlichungstag der Anmeldung: 25.10.2017
(73) Patentinhaber: AMOVA GmbH, 57250 Netphen (DE)
(72) Erfinder: HEIDE, Carsten, 57250 Netphen (DE); PÖPPERL, Wolfgang, 57250 Netphen (DE)
(74) Vertreter: Grosse, Wolf-Dietrich Rüdiger
(86) Internationale Anmeldenummer: PCT/EP2015/079618
(87) Internationale Veröffentlichungsnummer: WO 2016/096742

(56) Entgegenhaltungen:
- JP-A- H11 290 943
- JP-A- 2000 343 121
- JP-A- 2004 255 404

## Beschreibung

### 1. Gebiet der Erfindung

Die Erfindung betrifft eine Anlage zum Umsetzen und Transport von zu Bunden gewickelten Metallbändern, insbesondere hergestellt aus Warmband, umfassend wenigstens ein Umsetzmittel, vorzugsweise einen Bundaustragewagen, zur Übernahme eines Bundes von einem Haspeldorn und zur Übergabe des Bundes an ein Lademittel der Anlage, wobei ein erstes Lademittel ein Kippstuhl zum Verschwenken des Bundes aus der horizontalen Lage in die vertikale Lage ist, sowie ein erstes Transportmittel zum Abtransport des auf dem Lademittel abgesetzten Bundes in der vertikalen Lage, wobei das erste Transportmittel ein Bundübergabewagen ist. Des Weiteren betrifft die Erfindung ein Verfahren zum Umrüsten einer derartigen Anlage von einer Anlage zum ausschließlichen Abtransport derartiger Coils in vertikaler Lage zu einer Anlage, die in der Lage ist, zumindest einen Teil der Coils auch in horizontaler Lage abzutransportieren.

### 2. Stand der Technik

Anlagen zum Umsetzen und Transport von zu Bunden gewickelten Metallbändern sind seit Jahrzehnten aus dem Stand der Technik bekannt. Die Erfindung betrifft insbesondere solche Anlagen, die bisher ausschließlich dazu ausgerüstet waren, Coils nach Verlassen der Walzstraße mittels eines Kippstuhls aus der horizontalen Lage innerhalb der Haspelstation in eine vertikale, aufrecht stehende Lage zu verschwenken und diese dann beispielsweise mittels eines Bundübergabewagens auf ein Transportmittel, beispielsweise in der Form einer Transportkette, abzusetzen und schließlich vorzugsweise parallel zur Walzrichtung von der Haspelstation abzutransportieren.

Es besteht insbesondere bei derartigen Anlagen der Wunsch, bei Bedarf die Coils in horizontaler Lage aus der Haspelstation umzusetzen und ohne Verschwenken in die vertikale Lage abzutransportieren. Ein derartiger Wunsch besteht insbesondere bei dünnen Blechen, insbesondere dünnen Warmbändern, um Kantenbeschädigungen, die beim vertikalen Transport der Metallbunde auftreten können, zu vermeiden.

Es besteht daher ein Bedarf nach einer Umrüstung bestehender Anlagen auf die Möglichkeit zum horizontalen Abtransport der Metallbunde, vorzugsweise zusammen mit der Möglichkeit, den vertikalen Abtransport ebenfalls weiter durchführen zu können. Darüber hinaus besteht der Wunsch der Anlagenbetreiber, die Umrüstung zeitsparend und ohne die Notwendigkeit für einen langwierigen Stillstand der bestehenden Anlage durchführen zu können.

### 3. Aufgabe der Erfindung

Es war daher die Aufgabe der Erfindung, bereits vorhandene Einrichtungen möglichst unverändert weiterbetreiben zu können und vorzugsweise einen großen Anteil der gesamten Produktion, vorzugsweise etwa zwei Drittel der Produktion, mit vertikaler Coilachse auf vorhandenen Kettenförderern transportieren zu können und gleichzeitig unter Verwendung zusätzlicher Einrichtungen einen anderen Teil der Produktion, beispielsweise etwa ein Drittel der Produktion, horizontal austragen zu können, ohne hierbei die vorhandenen Transportmittel einzuschränken, abbauen oder umbauen zu müssen.

Diese Aufgabe wird im erfindungsgemäßen Sinne mit einer Anlage, umfassend die Merkmale des Anspruchs 1 sowie ein Umrüstverfahren, umfassend die Merkmale des Anspruchs 2, gelöst.

### 4. Zusammenfassung der Erfindung

Erfindungsgemäß wird wenigstens ein zweites Lademittel in hängender Bauweise oberhalb der Ebene für den Kippstuhl und den Bundübergabewagen innerhalb der Anlage angeordnet und gestützt, wobei das zweite Lademittel ein Dornwagen ist, der den Bund in horizontaler Lage verfährt. Hierbei umfasst die Anlage ein zweites Transportmittel zum Abtransport des Bundes in der horizontalen Lage in Form eines Bundtransportwagens. Eine derartig hängende Bauweise kann beispielsweise durch Verbindung der Führungsstruktur mit einer Hallenwand oder Hallendecke erreicht werden. Alternativ und ebenso bevorzugt kann die hängende Bauweise durch eine sogenannte "aufgeständerte Bauweise" erreicht werden, bei der die Führungsstruktur auf dem Boden gelagerten Ständern gelagert ist. Hierdurch wird besonders vorteilhaft erreicht, dass Bewegungen und Zug eines Hallenkrans zu allen Bereichen der Anlage weiterhin nahezu unbegrenzt gegeben ist.

Vorzugsweise bleiben die vorhandenen Einrichtungen für den vertikalen Transport im Wesentlichen unverändert. Für einen Transport von Bunden in horizontaler Lage muss jedoch der vorhandene Kippstuhl in gekippter Stellung verbleiben. Als Transportmittel wird dann ein Dornwagen eingesetzt, der beispielsweise auf einer aufgeständerten Schienenbahn jeweils vor den Aufhaspelvorrichtungen quer zur Walzrichtung fährt. Der Dorn des Dornwagens hängt dabei unterhalb eines in Schienen geführten Fahrwerks und ist vorzugsweise hydraulisch höhenverstellbar, wodurch er jederzeit die exakte Position des Beladearms des Kippstuhls einnehmen kann.

Der Bund wird dann mit dem Bundaustragewagen auf den Dorn des Dornwagens aufgeschoben. Nachdem der Bundaustragewagen wieder unter den Haspeldorn gefahren ist, oder nach dem Abziehen des Bundes vom Haspeldorn in einer Ruheposition verharrt, beispielsweise in angehobener oder abgesenkter Stellung, fährt der Dornwagen den Bund über den Kippstuhl und den Ketten-Ladewagen bis zur Mitte der Transportkette.

Vorzugsweise werden im Bereich mehrerer Haspelvorrichtungen rechts und links der vorhandenen Transportkette Schienen montiert, auf denen ein Bundtransportwagen längs der Transportkette fahren kann. Die Schienen auf der Haspelseite weisen vorzugsweise Unterbrechungen für die Spuren der Ketten-Ladewagen (im Folgenden "Bundübergabewagen" genannt) auf. Diese Unterbrechungen überbrückt der Bundtransportwagen vorzugsweise mit Hilfe von wenigstens vier Rädern, deren Abstand größer als die Schienenunterbrechung ist. Beim Überqueren einer Lücke wird sich deshalb nur eins, maximal zwei der vier Räder im Bereich der Schienenunterbrechung befinden. Der Wagen kann somit die Schienenlücke problemlos queren.

Dieser Bundtransportwagen wird durch den Dornwagen mit dem Bund oder Coil beladen. Der Dornwagen fährt dann weiter in Richtung Haspelleitstand und zieht den Dorn nach Ablage in die Mulde des Transportwagens aus dem Coil-Auge heraus. Der Bundtransportwagen fährt nun über die Transportkette beispielsweise entgegen der Transportrichtung der Kette weiter bis zum Ende der Haspelgrube.

Die aufgeständerte Bauweise des erfindungsgemäßen Konzepts der Anlage und die kleinen Schnittstellen zu gegebenenfalls bestehenden Anlagen lassen eine sehr kurze Montage- und Inbetriebnahmezeit zu. Ein großer Teil der neuen Transportanlage kann im Vorfeld, noch während des Betriebs der Warmbandstraße, montiert und eingerichtet werden. Dadurch wird es möglich sein, innerhalb des regelmäßig stattfindenden Wartungsstillstands einer Warmbandstraße die erfindungsgemäße Umrüstung vornehmen zu können.

Die Erfindung wird nachfolgend unter Bezugnahme auf fünf Figuren näher erläutert. Die Figuren zeigen im Einzelnen:
- Figur 1: eine schematische Draufsicht auf eine Anlage zum vertikalen Transport von Metallbunden gemäß dem Stand der Technik,
- Figur 2: eine geschnittene Seitenansicht auf eine Anlage gemäß Figur 1 nach dem Stand der Technik,
- Figur 3: eine Draufsicht auf eine erfindungsgemäße Anlage nach erfolgter Umrüstung,
- Figur 4: eine geschnittene Seitenansicht auf die erfindungsgemäße Anlage nach Figur 4, und
- Figur 5: eine Draufsicht auf eine erfindungsgemäße Anlage von vorne gesehen.

Figur 1 zeigt eine Draufsicht auf eine Anlage 1 gemäß dem Stand der Technik, bei der am Ende einer Walzstraße in Walzrichtung hintereinander drei Haspelstationen 2a, b, c angeordnet sind. Jede Haspelstation 2a, b, c weist einen Haspeldorn 5 auf, über den ein Metallbund 4 aufgewickelt werden kann. Der Abtransport der jeweiligen Metallbunde 4 erfolgt durch Umsetzen des Metallbundes 4 vom jeweiligen Haspeldorn 5 auf einen Kippstuhl 6, der eine Dornstange 7 trägt. Sobald der Metallbund auf der Dornstange 7 des Kippstuhls 6 aufliegt, verschwenkt der Kippstuhl 6 um 90° nach hinten und taucht unter den links und rechts in Grundstellung dargestellten Bundübergabewagen 3 ab. Dieser Bundübergabewagen 3 wiederum fährt quer zur Walzrichtung mit dem auf ihm abgesetzten und in vertikaler Lage stehenden Metallbund 4 über eine Transportkette 8, die parallel zur Walzrichtung angeordnet ist. An der Übernahmestation vom Bundübergabewagen 3 zur Transportkette 8 ist jeweils ein Absenktisch 9 vorgesehen, der den Metallbund 4 vom Bundübergabewagen 3 abhebt und auf die Transport- oder Plattenkette 8 absetzt, sobald der Bundübergabewagen 3 wieder in seine Grundstellung von der Plattenkette 8 entfernt verfahren wurde. Auf der Plattenkette 8 kann dann der Abtransport der Coils 4 in vertikaler Achslage parallel zur Walzrichtung erfolgen.

Figur 2 zeigt eine teilweise geschnittene Seitenansicht durch eine Haspelstation 2 der Anlage gemäß Figur 1. Links in Figur 2 ist die Haspelstation 2 mit dem noch aufgespreizten Haspeldorn 5 zur Aufwicklung des Warmbands zu einem Metallbund 4 dargestellt. Rechts an diesen Haspeldorn 5 anschließend ist ein Kippstuhl 6 sowohl in Aufnahmestellung als auch in einer etwa 90° hierzu verschwenkten Übergabestellung dargestellt. Nach Übergabe des Metallbundes 4 vom Haspeldorn 5 auf die Dornstange 7 des Kippstuhls 6 verschwenkt der Kippstuhl 6 in der dargestellten Weise um etwa 90°, so dass dann die Ausrichtung des Metallbundes 4 mit vertikaler Lage zum Abtransport vorliegt. Vom Kippstuhl 6 wird der Metallbund 6 auf den Bundübergabewagen 3 abgelegt und mittels Absenktischen dann auf die Plattenkette (nicht dargestellt) abgesetzt, wenn der Bandübergabewagen 3 in seiner links von der Plattenkette dargestellten Übergabestellung angekommen ist.

Figur 3 zeigt eine Draufsicht auf eine erfindungsgemäße Anlage 1 nach erfolgter erfindungsgemäßer Umrüstung in einer Ansicht von oben. Zusätzlich zu den Anlagenelementen 2, 3, 5, 6, 7, 8 aus dem Stand der Technik, wie sie beispielsweise in Figur 1 und Figur 2 dargestellt wurden, wurde eine weitere Umsetz- und Transportvorrichtung 10 zum horizontalen Transport von Metallbunden geschaffen. Die so geschaffene Anlage 1 eignet sich daher zum Transport von Metallbunden 4 sowohl mit vertikaler als auch horizontaler Achslage. Die hierfür vorgesehenen zusätzlichen Installationen 10 sind im Wesentlichen aufgeständerte Führungsschienen 12 für jeweils einen Dornwagen 13 für jede Haspelstation 2. Aufgrund der aufgeständerten Bauweise erfolgt eine Bewegung von Metallbunden 4, die vom Haspeldorn 5 auf den Dornwagen 13 ohne Verschwenken und somit in horizontaler Achslage übergeben wurden, oberhalb der Ebene des Bundübergabewagens 3 und des Kippstuhls 6 in abgesenkter Stellung. Der Metallbund 4 kann somit nach Umsetzen auf den Dornwagen 13 entlang der aufgeständerten Führungsschiene 12 von der jeweiligen Haspelstation 2a, b, c fortbewegt werden und anschließend auf Vierachs-Bundtransportwagen 11, die auf parallel zur Transportkette 8 angeordneten Schienen 12a, b beweglich sind, abgesetzt werden. Die den jeweiligen Haspelstationen 2a, b, c zugewandte Schiene 12a für den Vierachs-Bundtransportwagen 11 weist Lücken auf, um weiterhin ein Verfahren des Bundübergabewagens 3 aus der Grundstellung in die Übergabestellung unterhalb bzw. seitlich der Plattenkette 8 zu ermöglichen. Der Dornhubwagen 3 kann über die Führungsschienen 14a, b in seine Grundstellung hinter die Plattenkette 8 hinausbewegt werden, um das Passieren von vertikal gelagerten Metallbunden 4 zu ermöglichen.

Figur 4 zeigt eine teilweise geschnittene Ansicht der Anlage 1 gemäß Figur 3. Die Führungsschienen 12 für den Dornwagen 13 bestehen wie hier dargestellt aus einer Fahrschienenanlage 12 sowie einer über der Fahrschienenanlage 12a angeordneten Gegendruckschiene 12b, die dazu dient, dass ein Verkippen des Dornwagens 13 nach erfolgter Übergabe des Metallbundes 4 von dem Haspeldorn 5 auf den Dorn 13a des Dornwagens 13 unterbleibt. Der Dornwagen 13 verbringt nach Übernahme des Metallbundes 4 vom Haspeldorn 5 diesen durch Verschiebung entlang der Fahrschienenanlage 12 über den Vierachs-Bundtransportwagen 11, über den dann der Abtransport der Metallbunde 4 in horizontaler Lage erfolgen kann.

Figur 5 zeigt die erfindungsgemäße Anlage 1 nach Figur 4 in einer Ansicht von vorne, wodurch verdeutlicht wird, wie der Abtransport der Metallbunde 4 in horizontaler Lage in eine Ebene oberhalb der bisherigen Installationen zum Abtransport der Metallbunde in vertikaler Lage vorgesehen ist. Die Dornhubwagen werden in Führungsschienen 12 auf den Haspeldorn (nicht dargestellt) hin und von diesem weg gefahren, um so den Metallbund 4 vom Haspeldorn auf einen Vierachs-Bundtransportwagen 11 umzusetzen. Diese Führungsschienen 12 für die Dornhubwagen 13 sind wiederum in aufgeständerter Bauweise oberhalb der Ebene der Schienen 14 und der (nicht dargestellten) Transportkette für den Abtransport von Metallbunden 4 in vertikaler Achslage angeordnet.

## Patentansprüche

1. Anlage (1) zum Umsetzen und Transport von zu Bunden (4) gewickelten Metallbändern, insbesondere hergestellt aus Warmband, umfassend wenigstens ein Umsetzmittel zur Übernahme eines Bundes (4) von einem Haspeldorn (5) und zur Übergabe des Bundes (4) an ein Lademittel der Anlage, wobei ein erstes Lademittel ein Kippstuhl (6) zum Verschwenken des Bundes (4) aus der horizontalen Lage in die vertikale Lage ist, sowie ein erstes Transportmittel zum Abtransport des auf dem Lademittel abgesetzten Bundes (4) in der vertikalen Lage, wobei das erste Transportmittel ein Bundübergabewagen (3) ist,
**dadurch gekennzeichnet, dass**
wenigstens ein zweites Lademittel (13) in hängender Bauweise oberhalb der Ebene für den Kippstuhl und den Bundübergabewagen innerhalb der Anlage angeordnet und gestützt ist, wobei das zweite Lademittel ein Dornwagen ist, der den Bund (4) in horizontaler Lage verfährt, und dass die Anlage ein zweites Transportmittel zum Abtransport des Bundes (4) in der horizontalen Lage umfasst, wobei das zweite Transportmittel ein Bundtransportwagen (11) ist.

2. Verfahren zum Umrüsten einer Anlage (1) zum Umsetzen und Transport von zu Bunden (4) gewickelten Metallbändern von einer Anlage (1) mit ausschließlich vertikalem Abtransport der Bunde (4) zu einer Anlage (1) gemäß Anspruch 1 mit zumindest teilweisem horizontalen Abtransport der Bunde (4), umfassend die Schritte des Installierens wenigstens eines zweiten Lademittels in Form eines Dornwagens (13) in hängender Bauweise oberhalb der Ebene für den Kippstuhl (6) und den Bundübergabewagen (3) innerhalb der Anlage (1) und des Installierens eines zweiten Transportmittels in Form eines Bundtransportwagens (11) zum horizontalen Abtransport der Bunde (4).

## Claims

1. A system (1) for transferring and transporting metal strips wound into coils (4), in particular produced from hot strip, comprising: at least one transfer means for receiving a coil (4) from a coiler mandrel (5) and for handover of the coil (4) to a loading means of the system, a first loading means being a tilting cradle (6) for pivoting the coil (4) out of the horizontal position into the vertical position; and a first transport means for transporting away the coil (4) placed on the loading means in the vertical position, the first transport means being a coil handover carriage (3),
**characterised in that**
at least one second loading means (13) of suspended design is arranged and supported above the plane for the tilting cradle and the coil handover carriage within the system, wherein the second loading means is a mandrel carriage which moves the coil (4) in the horizontal position, and the system comprises a second transport means for transporting away the coil (4) in the horizontal position, wherein the second transport means is a coil-transporting carriage (11).

2. A method for converting a system (1) for transferring and transporting metal strips wound into coils (4) from a system (1) with exclusively vertical transporting away of the coils (4) to a system (1) according to Claim 1 with at least partial horizontal transporting away of the coils (4), comprising the steps of installing at least one second loading means in the form of a mandrel carriage (13) of suspended design above the plane for the tilting cradle (6) and the coil handover carriage (3) within the system (1), and installing a second transport means in the form of a coil-transporting carriage (11) for transporting away the coils (4) horizontally.

## Revendications

1. Installation (1) pour le transfert et le transport de bandes métalliques enroulées en bobines (4), en particulier fabriquées à partir de feuillards, comportant au moins un moyen de transfert pour la récupération d'une bobine (4) par un mandrin de bobineuse (5) et pour la livraison d'une bobine (4) à un moyen de chargement de l'installation, un premier moyen de chargement étant un siège à bascule (6) pour le pivotement de la bobine (4) de la position horizontale vers la position verticale, ainsi qu'un premier moyen de transport pour l'évacuation de la bobine (4) déposée sur le moyen de chargement dans la position verticale, le premier moyen de transport étant un chariot de livraison de bobines (3),
**caractérisée en ce que**
au moins un deuxième moyen de chargement (13) à construction suspendue est disposé et supporté au-dessus du plan pour le siège à bascule et le chariot de livraison de bobines à l'intérieur de l'installation, le deuxième moyen de chargement étant un chariot à mandrin déplaçant la bobine (4) vers la position horizontale, et **en ce que** l'installation comporte un deuxième moyen de transport pour l'évacuation de la bobine (4) dans la position horizontale, le deuxième moyen de transport étant un chariot de transport de bobines (11).

2. Procédé de transformation d'une installation (1) pour le transfert et le transport de bandes métalliques enroulées en bobines (4), d'une installation (1) assurant une évacuation exclusivement verticales des bobines (4) en une installation (1) selon la revendication 1 assurant une évacuation au moins partiellement horizontale des bobines (4), comportant les étapes de mise en place d'au moins un deuxième moyen de chargement sous la forme d'un chariot à mandrin (13) à construction suspendue au-dessus du plan pour le siège à bascule (6) et le chariot de livraison de bobines (3) à l'intérieur de l'installation (1) et de mise en place d'un deuxième moyen de transport sous la forme d'un chariot de transport de bobines (11) pour l'évacuation horizontale des bobines (4).
